# EUROPÄISCHE PATENTSCHRIFT

(11) **EP 0 213 513 B1**
(45) Veröffentlichungstag und Bekanntmachung des Hinweises auf die Patenterteilung: **23.11.1989**
(21) Anmeldenummer: 86111303.3
(22) Anmeldetag: 15.08.1986
(51) Int. Cl.: E06B 3/66

(54) **Vorrichtung zum Verbinden zweier Glastafeln zu einer randverklebten Isolierglasscheibe**
Machine for assembling the two panes of an edge-bonded insulating glazing
Machine pour l'assemblage des deux vitres d'un vitrage isolant collé aux bords

(30) Priorität: 17.08.1985 DE 3529520; 11.11.1985 DE 3539877
(43) Veröffentlichungstag der Anmeldung: 11.03.1987
(73) Patentinhaber: Lenhardt, Karl, D-75242 Neuhausen (DE)
(72) Erfinder: Lenhardt, Karl, D-75242 Neuhausen (DE)
(74) Vertreter: Twelmeier, Ulrich, Dipl.Phys.

(56) Entgegenhaltungen:
- EP-A- 0 176 388
- DE-A- 2 220 512
- DE-A- 2 820 630
- DE-A- 2 843 861
- DE-A- 3 038 425
- DE-A- 3 108 556
- FR-A- 2 207 799
- GB-A- 2 016 960
- US-A- 2 999 036
- US-A- 3 086 375
- US-A- 3 202 302
- US-A- 3 205 056
- US-A- 4 434 024

## Beschreibung

Die Erfindung geht aus von einer Vorrichtung mit den im Oberbegriff des Anspruchs 1 angegebenen Merkmalen und betrifft Vorrichtungen zur Herstellung von Mehrfachvergianngen, wie sie z. B. aus der DE-OS 23 10 502 oder der DE-A-2 843 861 bekannt sind.

Bei der bekannten Vorrichtung werden die beiden zu verbindenden Glastafeln unter Zwischenfügen eines Abstandhalters in Form eines Bügels oder eines Balges zusammengeklammert und auf einem Waagerechtförderer stehend und gegen ein Stützrollenfeld gelehnt mit ihrem jeweils unter Rand über eine ruhende Düse hinweggeführt, aus welcher ein heißschmelzendes Material austritt und als Strang in den Zwischenraum zwischen den beiden Glastafeln eintritt und sich mit ihren beiden einander gegenüberliegenden Rändern verbindet. Ist entlang eines Randes des zusammengeklammerten Glastafelpaares auf voller Länge ein Strang eingebracht, werden der Vorschub der Glastafeln und die Zufuhr des heißschmelzenden Materials unterbrochen, das Glastafelpaar als Einheit um 90° um eine zur Scheibenlaufebene senkrechte Achse verschwenkt und anschließend in den nunmehr untenliegenden Randbereich ein Strang aus dem heißschmelzenden Material eingespritzt. Diese Vorgang wiederholt sich beim dritten Rand des zusammengeklammerten Glastafelpaares in gleicher Weise ; danach wird der Abstandhalter aus dem Zwischenraum zwischen den beiden Glastafein entfernt; die nun allein durch das heißschmelzende Material verbundenen beiden Glastafeln werden ein drittes Mal um 90° gedreht und dann am letzten noch verbliebenen Rand der Strang aus dem heißschmelzendem Material eingespritzt, wodurch der Zwischenraum zwischen den beiden Glastafeln dicht verschlossen wird. Sie bilden nun eine Isolierglasscheibe.

In einer besonderen Ausführungsform der bekannten Vorrichtung sind beidseits der Scheibenlaufebene Rollen vorgesehen, welche im Augenblick des Einspritzens des heißschmelzenden Materials auf die Außenoberfläche der beiden Glastafein eine leichten Druck ausüben, um den Abstand durchgehend konstant zu halten.

Bei der bekannten Vorrichtung ist nachteilig, dass die beiden zu verbindenden Glastafeln vor dem Einspritzen des heißschmelzenden Materials unter Zwischenfügen eines Abstandhalters zusammengeklammert werden müssen und dass dieser Abstandhalter vor dem Einspritzen des letzten Stranges aus dem heißschmelzenden Material umständlich wieder entfernt werden muss. Ein rationelles, automatisch ablaufendes Verbinden von zwei Glastafeln ist auf diese Weise nicht möglich. Weiterhin ist bei der bekannten Vorrichtung nachteilig, dass das zusammengeklammerte Glastafelpaar dreimal um 90° gedreht werden muss, denn dazu ist eine Schwenkeinrichtung erforderlich, die insbesondere bei größeren Glastafelformaten aufwendig aufgebaut sein muss, ganz abgesehen davon, dass man für das Schwenken von Glastafeln verhältnismässig viel Zeit und Platz benötigt.

Der Erfindung liegt die Aufgabe zugrunde, eine Vorrichtung der eingangs genannten Art zu schaffen, in welcher ein Drehen der Glastafeln nicht erforderlich ist und welche sich in besonderer Weise für ein rationelles, automatisiertes Verbinden von Glastafeln zu Isolierglasscheiben eignet.

Diese Aufgabe wird gelöst durch eine Vorrichtung mit den im Anspruch 1 angegebenen Merkmalen. Vorteilhafte Weiterbildungen der Erfindung sind Gegenstand der Unteransprüche.

Es ist ein wesentliches Merkmal der Erfindung, dass der Waagerechtförderer zum Abstützen der beiden Glastafeln über einer ihrer Großflächen getrennte Abstützelemente hat, von denen die einen die Scheibenlaufebene definieren, während die anderen eine dazu parallele Ebene definieren. Unter der Scheibenlaufebene wird hier eine zu den Glastafeln parallele Ebene verstanden, welche beim Transport der Glastafeln auf dem Waagerechtförderer mit der äußeren Großfläche einer der beiden Glastafeln zusammenfällt, und zwar bei liegend transportierten Glastafeln die untere Großfläche der unteren Glastafel, und bei einem Waagerechtförderer, auf welchem die Glastafeln stehend und gegen die Abstützelemente gelehnt transportiert werden, die hintere Großfläche der hinteren Glastafel.

Abstützelemente für die hintere Großfläche der hinteren Glastafel hat auch der aus der DE-OS 23 10 502 bekannte Waagerechtförderer. Das Abstützen der vorderen Glastafel geschieht bei der bekannten Vorrichtung jedoch durch den zwischen den beiden Glastafeln fest eingeklemmten Abstandhalter. Anstelle dieses eingeklemmten Abstandhalters verwendet die Erfindung nunmehr gesonderte Abstützelemente, welche in der Weise am Waagerechtförderer angeordnet sind, daß sie eine zur Scheibenlaufebene parallele Ebene definieren, wodurch sie die zweite Glastafel in vorbestimmtem Abstand von der ersten, in der Scheibenlaufebene liegenden Glastafel halten, während die beiden Glastafeln auf dem Waagerechtförderer synchron gefördert und/oder durch Einspritzen eines zunächst pastösen und nachfolgend erstarrenden Materials in den Zwischenraum zwischen ihnen miteinander verbunden werden. Als Material dafür kommen beispielsweise heißschmelzende Kleber oder Thiokole in Betracht.

Um die beiden Glastafeln zum Verbinden nicht verschwenken zu müssen, ist im Gegensatz zu der bekannten Vorrichtung erfindungsgemäß eine Düse vorgesehen, welche parallel zur Scheibenlaufebene quer zur Transportrichtung des Waagerechtförderers bewegbar ist. Grundsätzlich kann man mit einer Düse auskommen, es können aber auch mehrere Düsen vorgesehen sein, welche nacheinander oder auch teilweise gleichzeitig zum Einspritzen der pastösen Masse in den Zwischenraum zwischen zwei Glastafeln verwendet werden. Sind mehrere Düsen vorgesehen, dann ist wenigstens eine von ihnen in der beschriebenen Weise bewegbar. Wenn man nur eine Düse vorsieht, dann kann mit dieser die beiden quer zur Transportrichtung verlaufenden Ränder eines Glastafelpaares bearbeiten, während die Glastafeln ruhen, wohingegen man die beiden zur Transportrichtung parallel verlaufenden Ränder der Glastafelpaare im Durchlauf bei ruhender Düse bearbeiten kann. Vorrichtungen, die mit einer oder zwei Düsen arbeiten, werden weiter hinten anhand der beigefügten Zeichnungen noch eingehend beschrieben. Weitere mögliche Anordnungen von Düsen und deren Bewegungsabläufe, darunter auch solche, in denen ein Düse auch in Transportrichtung oder entgegen der Transportrichtung der Glastafeln bewegbar ist, um die zur Transportrichtung parallelen Ränder von ruhenden Glastafelpaaren versiegeln zu können, sind in der DE-PS2816437 und DE-PS2846785 beschrieben ; sie lassen sich auf die vorliegende Erfindung übertragen, soweit sie auf Isolierglascheiben einwirken, die während der Bearbeitung nicht verschwenkt werden. Insbesondere ist es auch möglich, zwei Düsen vorzusehen, die längs zweier paralleler Bewegungsbahnen schräg zur Transportrichtung parallel zur Scheibenlaufebene verfahrbar und um eine zur Scheibenlaufebene senkrechte Achse verschwenkbar sind, wie es die DE-PS2816437 im zweiten Ausführungsbeispiel zeigt. Der Vorteil einer solchen Anordnung liegt darin, dass beide Düsen ihre Arbeit gleichzeitig oder annähernd gleichzeitig an einer ersten gemeinsamen Ecke beginnen und gleichzeitig oder annähernd gleichzeitig an der gegenüberliegenden Ecke beenden, sodass die beiden Stränge, die durch sie erzeugt werden, an beiden Enden miteinander verbunden werden, solange sie noch frisch (heiß) sind, wodurch leicht ein dichter Anschluß der beiden Stränge erzielbar ist.

Um einen ungehinderten Vorbeilauf der jeweiligen Düse am Rand der Glastafeln zu ermöglichen, sind die Abstützelemente für die mit Abstand von der Scheibenlaufebene angeordnete Glastafel durch eine Betätigungseinrichtung einzeln oder in Gruppen mit dieser Glastafel ausser Eingriff bringbar. Diese Betätigungseinrichtung kann man leicht automatisch steuern, wenn man Sensoren vorsieht, die Auskunft über die Lage des jeweiligen Glastafelpaares und der Düsen geben. In jenem Randbereich eines Glastafelpaares, in welchen die zunächst pastöse und dann erstarrende Masse bereits eingespritzt ist, kann eben diese Masse anstelle der bereits ausser Eingriff gebrachten Abstützelemente die nötige Abstützung der im Abstand von der Scheibenlaufebene angeordneten Glastafeln übernehmen.

Weiterhin ist erfindungsgemäß vorgesehen, dass den Düsenöffnungen der Düsen in gleichbleibendem Abstand vorauseilend ein in den Zwischenraum zwischen den beiden Glastafeln eintauchender Abstandhalter vorgesehen ist, welcher in der Nähe der Düsenöffnungen die beiden Glastafeln im nötigen Abstand hält und gewährleistet, dass der zwischen die Glastafeln eingesprizte Strang der pastösen Masse exakt die geforderte Breite, die mit dem Abstand der Glastafeln übereinstimmt, hat. Dafür, dass die beiden Glastafeln im Nahbereich der Düse keinen größeren Abstand haben als gefordert und durch den Abstandhalter vorgesehen, kann bei liegend oder geneigt angeordneten Glastafeln bereits das Gewicht der oberen bzw. vorderen, mit Abstand vor der Scheibenlaufebene angeordneten Glastafel sorgen. Vorzugsweise sind jedoch beidseits des Abstandhalters Andrückelemente, insbesondere Rollen vorgesehen, durch welche die beiden Glastafeln während des Einspritzens der pastösen Masse gegen den Abstandhalter gedrückt werden.

Die Erfindung ist sowohl anwendbar auf Vorrichtungen mit einem Waagerechtförderer, auf dem die Glastafeln liegend transportiert werden, als auch auf Vorrichtungen mit einem Waagerechtförderer, auf welchem die Glastafeln stehend transportiert werden. Bei liegend transportierten Glastafeln neigt die obere Glastafel dazu, in der Mitte durchzuhängen ; um dem zu begegnen, ist bei einer solchen Vorrichtung oberhalb der Scheibenlaufebene zweckmässigerweise eine parallel und quer zur Scheibenlaufebene bewegbare Ansaugeinrichtung vorgesehen, z. B. ein Saugteller, welcher auf die obere Glastafel auflegbar ist, um deren Durchhang durch Ansaugen auszugleichen. Die Ansaugeinrichtung ist deshalb parallel zur Scheibenlaufebene bewegbar ausgebildet, um sie bei wechselnden Formaten der Glastafeln jeweils ungefähr in die Mitte der Glastafel bringen zu können.

Bevorzugt wird jedoch eine Vorrichtung, welche von den Glastafeln auf einem Aufstellförderer stehend und um wenige Grade gegen die Lotrechte geneigt gegen die Abstützelemente gelehnt durchlaufen werden, denn bei einer derartigen Ausbildung ist der Durchhang der vorderen Scheibe kein besonderes Problem und die Stellfläche der Vorrichtung ist weitaus geringer als bei liegender Bearbeitung der Glastafeln.

Als Stützelemente verwendet man mit Vorteil Rollen, welche in den Zwischenraum zwischen den zwei Glastafeln eintauchen und an der Innenseite der im Abstand von der Scheibenlaufebene angeordneten Glastafel abrollen. Dabei ist es keineswegs erforderlich, dass die Rollen vollständig in den Zwischenraum zwischen den zwei Glastafeln eintauchen ; es genügt, wenn sie dies mit einem Teil ihres Umfangs tun. Besonders geeignet für diesen Zweck sind kegelförmige Rollen, die nur mit dem im Durchmesser größeren Teil ihres Umfangs in den Zwischenraum zwischen den Glastafeln eintauchen und auch bei geringen Abständen zwischen den beiden Glastafein noch anwendbar sind (US-A-4 434 024). Anstelle von Rollen könnte man zum Abstützen der im Abstand vor der Scheibenlaufebene angeordneten Glastafel aber auch Stifte verwenden, welche in den Zwischenraum zwischen den beiden Glastafeln eintauchen. Diese Stifte sollte jedoch, um beim Transport der Glastafeln keine zu starke Reibung zu erzeugen, aus einem Werkstoff mit geringem Reibungskoeffizienten bestehen oder synchron mit dem Waagerechtförderer antreibbar sein. Sind die Stützelemente Rollen, so können diese freilaufend ausgebildet sein, es ist aber auch durchaus möglich, sie antreibbar auszubilden, damit sie zum Vorschub der Glastafein auf dem Waagerechtförderer beitragen können.

Es ist nicht erforderlich, dass die Stützelemente die Glastafeln über einen größeren Bereich ihrer jeweiligen Großfläche abstützen, vielmehr reicht es aus, die Glastafeln nur an ihrem Rand abzustützen, insbesondere an jenen beiden Rändern, die in Transportrichtung des Waagerechtförderers verlaufen. Zu diesem Zweck sind für die Abstützung der mit Abstand von der Scheibenlaufebene angeordneten Glastafel vorzugsweise zwei zur Transportrichtung des Waagerechtförderers parallele Zeilen von Stützelementen, insbesondere von Stützrollen vorgesehen, von denen wenigstens eine Zeile parallel zur Scheibenlaufebene quer zur Transportrichtung verschiebbar ist, um die Vorrichtung an wechselnde Formate der Glastafeln anpassen zu können. Bei der bevorzugten Verwendung eines Waagerechtförders für stehende Glastafeln verwendet man demgemäß am besten eine untere Zeile von Stützelementen, die nur geringfügig über die Aufstellebene des Waagerechtförderers hinausragen, und eine zweite Zeile von Stützelementen, welche höhenverstellbar darüber angeordnet ist, wobei die Stützelemente der unteren Zeile vorzugsweise unter die Aufstellebene des Waagerechtförderers absenkbar sind.

Zur Anpassung an unterschiedlich dicke Isolierglasscheiben ist der Abstand der Stützelemente für die vordere bzw. obere Glastafel von der Scheibenlaufebene vorzugsweise veränderbar.

Die Andrückelemente, welche beidseits des Abstandhalters angeordnet sind, können im einfachsten Fall durch mechanische Federn beaufschlagt werden. Vorzugsweise sieht man zu diesem Zweck jedoch eine pneumatische Kolben-Zylinder Einheit oder eine in ähnlicher Weise wirkende Betätigungseinrichtung vor, welche es ermöglicht, die Andrückelemente willkürlich gegen die Glastafeln zu drücken und willkürlich von ihnen abzuheben. Insbesondere ermöglicht eine solche Betätigungseinrichtung auch eine Anpassung an unterschiedliche Isolierglasscheibendicken. Da auch bei unterschiedlichen Isolierglasscheibendicken die Aussenseite der eine Glastafel stets in der Scheibenlaufebene liegt, besteht keine Notwendigkeit, die mit ihrer den Druck ausübenden Oberfläche in der Scheibenlaufebene liegenden Andrückelemente querverschieblich anzuordnen, obwohl es durchaus vorteilhaft sein kann, sie begrenzt querverschieblich, insbesondere nachgiebig zu lagern. Zur Anpassung an unterschiedlich dicke Isolierglasscheiben genügt es, wenn das bzw. die gegenüberliegenden Andrückelemente quer zur Scheibenlaufebene verschiebbar sind. Vorzugsweise verbindet man die Kolbenstange des Kolben-Zylinder-Einheit mit dem bzw. den Andrückelementen auf der einen Seite und ihren Zylinder mit dem bzw. den Andrückelementen auf der anderen Seite der Scheibenlaufebene (fliegende Verbindung), wobei man zweckmässigerweise für die Andrückelemente, deren den Druck ausübende Oberfläche in der Scheibenlaufebene liegen soll, nur einen geringen Verschiebeweg vorsieht, für die gegenüberliegenden Andrückelemente jedoch einen größeren Verschiebeweg.

Die Düse und der ihr zugeordnete Abstandhalter können getrennte Bauteile sein, vorzugsweise sind die beiden jedoch auf einem gemeinsamen Träger angeordnet; insbesondere kann die Düse selbst der Abstandhalter sein. Da der Abstandhalter Kontakt mit beiden Glastafeln hat und beim Einspritzen der pastösen Masse relativ zu den Glastafeln bewegt wird, ist es zweckmässig, wenn die Flanken des Abstandhalters aus einem Kunststoff mit niedrigem Reibungskoeffizienten bestehen. Ausserdem ist es zweckmässig, wenn der Abstandhalter angefast ist, um sein Einführen in den Zwischenraum zwischen den beiden Glastafeln zu erleichtern. Zum Erzeugen eines Stranges aus der pastösen Masse zwischen den beiden Glastafeln ist es nicht in jedem Fall erforderlich, die Düse in den Zwischenraum zwischen den beiden Glastafeln eintauchen zu lassen ; eine nicht eintauchende Düsee zeigt auch die aus der DE-OS 23 10 502 bekannte Vorrichtung. Vorzugsweise läßt man jedoch die Düse in den Zwischenraum eintauchen, und zwar in der Weise, dass die Düsenöffnung der Richtung der Relativbewegung der Düse in Bezug auf die Glastafeln entgegengerichtet ist. Eine derartige Anordnung ist günstig für die Erzeugung eines gleichmäßigen, geradlinigen Stranges.

Wenn man für das Einspritzen der pastösen Masse längs der vier Ränder der Glastafeln nicht für jeden Rand eine besondere Düse vorsehen will, dann benötigt man wenigstens eine quer zur Transportrichtung des Waagerechförderers bewegbare Düse, welche um eine zur Scheibenlaufebene senkrechte Achse wenigstens einmal, vorzugsweise aufeinanderfolgend um jeweils 90° drehbar ist, so dass sie aufeinanderfolgend an mehreren Rändern der Glastafeln zur Anlage gebracht werden können.

Im Hinblick auf einem möglichst einfachen Aufbau der Vorrichtung ist es von Vorteil, wenn die Düse, der Abstandhalter (soweit die Düse nicht selbst der Abstandhalter ist) und die Andrückelemente . auf einem gemeinsamen Träger angeordnet und mit diesem verschiebbar und schwenkbar sind.

Welche Querschnittsform die Düsenöffnungen haben, richtet sich danach, was für ein Strang erzeugt werden soll. Vorzugsweise erzeugt man einen zweischichtigen Verbundstrang aus zwei unterschiedlichen Komponenten, wobei beide Schichten sich von der einen bis zur anderen Glastafel erstrecken und die erste Schicht aus einem Material besteht, welches zwar auf den Glastafeln haftet, aber nicht wasserdampfdicht ist und eingelagert ein körniges Trockenmittel (beispielsweise Molekularsiebe) enthält, welches im Innern der Isolierglasscheibe vorhandene Feuchtigkeit zu binden vermag, wohingegen die zweite, aussenliegende Schicht kein Trockenmittel enthält und statt dessen den Innenraum der Isolierglasscheibe gegen die äußere Atmosphäre absolut dicht versiegelt. Das Erzeugen eines solchen Verbundstranges ist mit einer Düse möglich, welche zwei dicht benachbarte Austrittsöffnungen hat, denen die unterschiedlichen Materialien durch gesonderte Zufuhrkanäle zugeführt werden, oder durch eine Düse, welche zwar nur eine Austrittsöffnung aufweist, in welche jedoch zwei Zufuhrkanäle für die beiden unterschiedlichen Materialien einmünden. Vorzugsweise münden die beiden Zufuhrkanäle schräg aufeinander zulaufend in die Austrittsöffnungen, um zu gewährleisten, dass sich die beiden Teilstränge einwandfrei miteinander verbinden.

Bei nicht eintauchender Düse sind die beiden Austrittsöffnungen bzw. die Einmündungen der beiden Zufuhrkanäle in die alternativ vorgesehene eine Austrittsöffnung der Düse bezogen auf die Richtung der Bewegung der Düse relativ zu den Glastafeln hintereinander anzuordnen ; bei Verwendung einer eintauchenden Düse, deren zwei Austrittsöffnungen der Richtung der Bewegung der Düse relativ zu den Glastafeln entgegengerichtet sind, orientiert man die beiden Austrittsöffnungen natürlich so, dass sie in gleichem Abstand von der Scheibenlaufebene nebeneinander liegen.

In einer erfindungsgemäßen Vorrichtung, in welcher die Glastafeln stehend mittels wenigstens einer um eine zur Scheibenlaufebene senkrechte Achse um jeweils 90° verschwenkbare Düse verbunden werden und welche zum Abstützen der vorderen Glastafel zwei Zeilen von Stützelementen hat, verwendet man mit Vorteil einen Waagerechtförderer, der hintereinander zwei getrennt antreibbare Abschnitte aufweist, wobei die im ersten Abschnitt des Waagerechtförderers angeordneten Stützelemente für die Großfläche der im Abstand von der Scheibenlaufebene liegenden Glastafel getrennt von jenen im zweiten Abschnitt verstellbar sind und der erste Abschnitt des Waagerechtförderers samt seinen Stützelementen für die beiden Glastafeln in einer Richtung senkrecht zur Scheibenlaufebene verstellbar ist. Im ersten Abschnitt des Waagerechtförderers können die beiden zu verbindenden Glastafeln im vorgegebenen Abstand zur Deckung gebracht werden und dann gemeinsam in den zweiten Abschnitt überführt werden. Ein Beispiel für den ersten Abschnitt des Waagerechtförderers beschreibt die DE-OS 28 20 630. Die Arbeitsweise wird später im einzelnen anhand der beigefügten Zeichnungen beschrieben.

Für das Einspritzen des pastösen Masse in den Zwischenraum zwischen den beiden Glastafeln verwendet man am besten eine Düse, welche in der beanspruchten Art und Weise beweglich und fortschreitend um 90° schwenkbar ist, oder zwei Düsen, von denen eine in der beanspruchten Art und Weise verschiebbar und fortschreitend um 90° schwenkbar ist, während die andere in Höhe des Aufstellförderers angeordnet und nur zum Erzeugen eines Stranges längs des unteren Randes der Glastafeln vorgesehen ist. Diese eine Düse bzw. diese beiden Düsen kann man zwischen den beiden im vorhergehenden Absatz erwähnten Abschnitten des Waagerechtförderers anordnen. Vorzugsweise ordnet man sie jedoch anschließend an den zweiten Abschnitt des Waagerechtförderers an und läßt daran noch einen dritten Abschnitt des Waagerechtförderers anschließen ; diese letztgenannte Ausführungsform hat gegenüber der zuvor genannten Ausführungsform den Vorteil, dass sie eine wesentlich kürzere Taktzeit der Vorrichtung ermöglicht, denn während ein Glastafelpaar im Bereich des zweiten und dritten Abschnittes gehandhabt und durch Einspritzen der pastösen Masse miteinander verbunden wird, kann im ersten Abschnitt des Waagerechtförderers bereits das nachfolgende Glastafelpaar auf Abstand zur Deckung gebracht werden.

Der erste Abschnitt des Waagerechtförderers weist zweckmäßigerweise für die beiden zur Deckung zu bringenden Glastafeln zwei gesonderte, parallel nebeneinander angeordnete, wahlweise getrennt oder gemeinsam synchron antreibbare Aufstellförderer auf, welche die beiden Glastafeln aufeinanderfolgend getrennt heranfördern und auf Abstand zur Deckung bringen ; anschließend können die beiden Glastafeln gemeinsam in den zweiten Abschnitt des Waagerechtförderers überführt werden.

Soweit die pastöse Masse kantenbündig in den Zwischenraum zwischen den beiden Glastafeln eingespritzt wird, ist dafür Sorge zu tragen, dass das in die untere Randfuge eingespritzte Material beim Abfördern aus dem Düsenbereich heraus nicht am Aufstellförderer haften bleibt. Dem kann man dadurch begegnen, wie es die DE-OS 23 10 502 zeigt, dass man die Glastafeln mit ihrem unteren Rand über einen gekühlten Block hinwegschiebt, der für ein rasches Erhärten des eingespritzten Materials sorgt und/oder dadurch, dass ein Band zugeführt und mit diesem die untere Randfuge in jenem Bereich, in welchem das pastöse Material bereits eingespritzt ist, fortschreitend abgedeckt wird. Eine andere Möglichkeit besteht darin, in dem letzten, an die Düsen anschließenden Abschnitt des Waagerechtförderers einen besonderen Aufstellförderer vorzusehen, welcher Auflager hat, welche die Glastafeln unter Aussparen der unteren Randfuge untergreifen. Beispiele solcher Aufstellförderer sind in der DE-PS 30 38 425 und in der DE-PS 34 00 031 beschrieben. Ein solcher Aufstellförderer läßt sich mit Vorteil sowohl verwenden bei einer Ausführungsform der erfindungsgemäßen Vorrichtung mit nur einer Düse als auch in einer Ausführungsform mit zwei Düsen.

Wenn ein Düse einen Strang einer pastösen Masse längs des oberen oder unteren Randes in den Zwischenraum eines Glastafelpaares einspritzt, während dieses auf einem angetriebenen Aufstellförderer stehend durch die Vorrichtung transportiert wird und die Düse in Ruhe ist, wird durch die Düse ein verzögerndes Moment auf das Glastafelpaar ausgeübt. Um dennoch unter allen Umständen einen schlupffreien Transport des Glastafelpaares und damit eine gleichmässige Versiegelung der Isolierglasscheibe zu gewährleisten, ist in einer vorteilhaften Weiterbildung der Erfindung vorgesehen, dass der Waagerechtförderer oberhalb des Aufstellförderers wenigstens einen synchron mit dem Aufstellförderer antreibbaren Hilfsförderer hat, welcher zum Angriff am Rand der Glastafel oder an den äußeren Großflächen der Glastafeln bestimmt ist und dadurch die Glastafeln zusätzlich zum Aufstellförderer schiebt oder zieht. Das Schieben in der Transportrichtung (x) könnte durch einen am hinteren Rand der Glastafeln angreifenden Anschlag, das Schieben entgegen der Transportrichtung (x) durch einen am vorderen Rand der Glastafeln angreifenden Anschlag bewirkt werden, welcher nach Bedarf aus einer unwirksamen Stellung hinter der Scheibenlaufebene in eine wirksame Stellung vorgeschoben oder geschwenkt werden kann. Vorzugsweise wird jedoch als Hilfsförderer ein solcher vorgesehen, welcher an den äußeren Großflächen der Glastafeln angreift, insbesondere einer, welcher durch beidseits der Scheibenlaufebene einander gegenüberliegend angeordnete Saugförderer gebildet ist. Es kann sich dabei um Saugteller handeln, welche auf die beiden aussen liegenden Großflächen der Glastafeln aufgesetzt werden und die Glastafeln zusätzlich zum angetriebenen Aufstellförderer synchron mit diesem schleppen. Besonders geeignet sind jedoch Saugförderbänder, wie sie in der älteren deutschen Patentanmeldung DE-A-35 29 892.8 und in der am selben Tage wie die vorliegende Patentanmeldung eingereichten DE-A-35 39 876 mit dem Titel « Vorrichtung für das schlupffreie Fördern von Stückgut in beliebiger Position, insbesondere in geneigter oder i. w. vertikaler Stellung beschrieben sind. Vorzugsweise wird ein solcher Hilfsförderer vor und ein weiterer Hilfsförderer hinter der Bewegungsbahn der quer zur Transportrichtung bewegbaren Düse vorgesehen, damit übergangslos in allen Phasen des Versiegelungsvorganges der nötige schlupffreie Transport gewährleistet ist.

Der Aufbau einer Vorrichtung, welche mit nur einer Düse arbeitet, und einer Vorrichtung, welche mit zwei Düsen arbeitet, ist eingehend in der nachfolgenden Beschreibung der beigefügten schematischen Zeichnungen erläutert.
Figur 1 zeigt die Vorderansicht eines Teils einer Isolierglasfertigungslinie, welche eine erfindungsgemäße Vorrichtung enthält, welche mit nur einer Düse arbeitet,
Figur 2 zeigt die Seitenansicht x gemäß Fig. 1 (Blickrichtung in Transportrichtung),
Figur 2a und 2b zeigen bei Blickrichtung wie in Fig. 2, jedoch vergrößert als Detail die Art und Weise, wie in der in Fig. 2 dargestellten Paarungsstation die jeweils vordere Glastafel am oberen bzw. unteren Rand abgestützt wird,
Figur 3 zeigt die Ansicht A-B gemäß Fig. 1 (Blickrichtung entgegen der Transportrichtung),
Figur 3a und 3b zeigen bei Blickrichtung wie in Fig. 3, jedoch vergrößert als Detail die Art und Weise, wie die Glastafeln in dem in Fig. 3 dargestellten Teil der Versiegelungsstation am oberen bzw. unteren Rand abgestützt bzw. gehalten werden,
Figur 4 zeigt die Ansicht C-D gemäß Fig. 1 (Blickrichtung in Transportrichtung),
Figur 4a und 4b zeigen bei Blickrichtung wie in Fig. 4, jedoch vergrößert als Detail die Art und Weise, wie die Glastafeln in dem in Fig. 4 dargestellten Teil der Versiegelungsstation am oberen bzw. unteren Rand abgestützt bzw. gehalten werden,
Figur 5 zeigt als Detail den Eingriff der Düse in die obere Randfuge zwischen zwei Glastafeln in der Vorderansicht,
Figur 6 zeigt den Querschnitt VI-VI gemäß Fig. 5,
Figur 7 zeigt in einer Seitenansicht wie in Fig. 5 den Bewegungsablauf der Düse beim Herumbewegen um eine der Scheibenecken in drei aufeinander folgenden Phasen A, B und C,
Figur 8 bis 16 zeigen in der Draufsicht auf eine Isolierglaszusammenbaulinie, welche die in den Fig. 1 bis 7 dargestellte Vorrichtung enthält, den Ablauf des Zusammenbaues einer Isolierglasscheibe, und die
Figur 17 bis 23 zeigen in entsprechender Weise wie die Fig. 8 bis 16 den Ablauf des Zusammenbaus einer Isolierglasscheibe in einer Zusammenbaulinie, welche mit zwei Düsen arbeitet.

Die in Fig. 1 dargestellte Vorrichtung weist eine Paarungsstation 1, eine aus zwei aufeinanderfolgenden Abschnitten 2a und 2b bestehende Versiegelungsstation 2 und eine Abnahme station 84 auf.

In der Paarungsstation werden Glastafeln, welche in Transportrichtung (Richtung des Pfeiles x) von einer Waschmaschine 27 (Fig. 8) kommend einzeln herangeführt werden, gepaart, d. h., sie werden mit einem vorbestimmten Abstand voneinander zur Deckung gebracht. Zu diesem Zweck befindet sich in der Paarungsstation 1 der erste Abschnitt 3 eines Waagerechtförderers, welcher am Maschinengestell 6 angebracht einen Aufstellförderer 7, welcher durch eine Zeile von synchron angetriebenen Rollen gebildet ist (Fig. 2), ferner oberhalb des Aufstellförderers 7 ein in einem gestellfesten Rahmen 8 angeordnetes Feld aus freilaufenden Stützrollen 9, die eine Scheibenlaufebene 10 definieren, sowie zwei zum Aufstellförderer 7 parallele Zeilen von kegeligen Stützrollen 11 und 12 umfaßt, welche eine zur Scheibenlaufebene 10 parallele zweite Ebene definieren. Der Rahmen 8 ist um wenige Grade gegenüber der Lotrechten nach hinten geneigt und dieselbe Neigung hat die Scheibenlaufebene 10. Die Stützrollen 9 haben annähernd lotrechte, zur Scheibenlaufebene 10 parallele Achsen. Die Achsen der Rollen 7 des Aufstellförderers verlaufen im rechten Winkel zur Scheibenlaufebene 10.

Das Gestell 6 mitsamt dem Rahmen 8 ist mittels einer Kolben-Zylinder-Einheit 13 in einer Richtung senkrecht zur Scheibenlaufebene 10 verschiebbar gelagert.

Die unteren Stützrollen 11 stehen mit ihrem oberen Rand ein wenig über die durch die Rollen 7 des Aufstellförderers definierte Aufstellebene vor. Die oberen Stützrollen 12 sind an einem horizontalen Balken 16 angebracht, welcher an Rahmen 8 auf und ab verschieblich angeordnet ist. Der Abstand beider Stützrollenzeilen 11 und 12 von der Scheibenlaufebene 10 ist durch Verstelleinrichtungen 17 bzw. 18 veränderbar.

Der Balken 16 mit der oberen Stützrollenzeile 12 und die zugehörige Verstelleinrichtung 17 sind an einer Traverse 19 befestigt, welche an den beiden seitlichen Pfosten des Rahmens 8 geführt ist. Zum Auf- und Abbewegen der Traverse 19 ist diese an beiden Enden jeweils mit einer Kette 20 verbunden, die nach oben über ein oberes Umlenkzahnrad 21, von dort nach unten über ein unteres Umlenkzahnrad 22 wieder hinauf zur Traverse 19 führt. Die beiden oben angeordneten Umlenkzahnräder 21 sind durch eine Welle 23 und die unteren beiden Umlenkzahnräder 22 durch eine Welle 24 drehfest miteinander verbunden. Die untere Welle 24 wird durch einen Motor 25 angetrieben.

Der Paarungsstation 1 werden die Glastafeln in der Ansicht gemäß Fig. 1 von links zugeführt. Zu diesem Zweck befinden sich beispielsweise vor der Paarungsstation 1 aufeinander folgend ein Aufgabeförderer, eine Waschmaschine 27 und ein Zwischenförderer 28, an welchen die Paarungsstation 1 anschließt (siehe Fig. 8). Dem Aufgabeförderer werden die Glastafeln einzeln aufgegeben ; sie durchlaufen dann stehend die Waschmaschine 27 und gelangen auf den Zwischenförderer 28, von welchem sie an die Paarungsstation 1 übergeben werden. Natürlich haben der Aufgabeförderer, die Waschmaschine 27 und der Zwischenförderer 28 übereinstimmende Scheibenlaufebenen und ihre Aufstellförderer liegen in gleicher Höhe wie jener in der Paarungsstation 1.

Bevor die erste Glastafel 31 eines Glastafelpaares in die Paarungsstation 1 einläuft, wird diese durch die Kolben-Zylinder-Einheit 13 in eine Position gebracht, in welcher die durch die Stützrollenzeilen 11 und 12 definierte zweite Ebene mit der Scheibenlaufebene 10 des Zwischenförderers 28 übereinstimmt. Die erste Glastafel 31 läuft also auf den Rollen 7 stehend und gegen die Stützrollen 11 und 12 gelehnt in die Paarungsstation 1 ein, wo sie in einer vorgegebenen Position angehalten wird, insbesondere mit ihrem vorderen vertikalen Rand gegen einen nicht dargestellten zurückziehbaren Anschlag läuft. Diese Position ist in Fig. 8 dargestellt. Die zweite Glastafel 32, welche mit der ersten Glastafel 31 zur Deckung zu bringen ist, ist inzwischen bis in den Zwischenförderer 28 nachgefolgt. Bevor sie in die Paarungsstation 1 einlaufen kann, wird deren Rahmen 8 durch Betätigen der Kolben-Zylinder-Einheit 13 um ein solches Stück vorgeschoben, dass die durch die Stützrollen 9 definierte Scheibenlaufebene mit der Scheibenlaufebene 10 des Zwischenförderers 28 fluchtet (Die Scheibenlaufebene 10 erstreckt sich durch alle Stationen der Fertigungslinie). Die in die Paarungsstation einlaufende Glastafel 32 wird mithin durch die am Rahmen 8 angebrachten Stützrollen 9 abgestützt und bewegt sich zwischen diesen Stützrollen 9 und der ersten Glastafel 31 hindurch in Transportrichtung vorwärts, bis sie in derselben Längsposition wie die erste Glastafel 31, zweckmässigerweise durch denselben Anschlag, angehalten wird. Sie ist nun deckungsgleich mit der ersten Glastafel 31 positioniert.

Der Vorschub der zweiten Glastafel 32 kann in der Paarungsstation 1 grundsätzlich durch dieselben Rollen 7 erfolgen, auf denen die erste Glastafel 31 steht, da diese durch den Anschlag, gegen welchen sie gelaufen ist, festgehalten werden kann. Zur Vermeidung der dabei auftretenden Reibung der Rollen 7 an der ersten Glastafel 31 kann es jedoch zweckmässig sein, für die beiden Glastafeln 31 und 32 getrennte, gleichachsig nebeneinanderliegende Antriebsrollen vorzusehen, die beispielsweise durch eine Rutschkupplung miteinander verbunden sein können, wie es die DE-OS 28 20 630 zeigt.

Damit die Stützrollen 11 und 12 auch noch in einen nur geringen Zwischenraum zwischen den beiden Glastafeln 31 und 32 eindringen können, sind sie konisch ausgebildet und ragen - wie es die Fig. 2a und 2b im Detail zeigt - nur wenig in den Zwischenraum zwischen den beiden Glastafeln 31 und 32 hinein, wobei sie die erste Glastafel 31 mit ihrer konischen Lauffläche abstützen.

Es ist ohne weiteres möglich, in der Zusammenbaulinie Isolierglasscheiben unterschiedlicher Formate zusammenzubauen. Folgen Glastafeln unterschiedlicher Höhe aufeinander, so kann ihre Höhe durch Sensoren, die sich beispielsweise im Bereich des Zwischenförderers 28 befinden, festgestellt und die Höhe der Stützrollenzeile 12 vor dem Einlaufen der jeweils ersten Glastafel 31 eines Glastafelpaares in die Paarungsstation 1 in die der gemessenen Höhe entsprechende Höhenlage verfahren werden.

Die auf die Paarungsstatiori 1 folgende Versiegelungsstation 2 besteht in Transportrichtung x hintereinander aus zwei Teilstationen 2a und 2b (Fig. 1). Die erste Teilstation 2a umfaßt einen Waagerechtförderer 4, welcher in seinem Aufbau dem Waagerechtförderer 3 in der Paarungsstation 1 weitgehend entspricht. Gleiche oder einander entsprechende Teile sind deshalb mit übereinstimmenden Bezugszahlen bezeichnet. Der Waagerechtförderer 4 unterscheidet sich von dem Waagerechtförderer 3 darin, dass der Rahmen 8 nicht quer zur Scheibenlaufebene 10 verschiebbar ist; die Scheibenlaufebene 10 in der ersten Teilstation 2a der Versiegelungsstation stimmt mit der Scheibenlaufebene im Aufgabeförderer, in der Waschmaschine 27, im Zwischenförderer 28 und in der Paarungsstation 1 in deren vorgeschobener Position (Fig. 9) überein.

Weiterhin unterscheidet sich die erste Teilstation 2a der Versiegelungsstation 2 von der Paarungsstation 1 darin, dass in geringem Abstand oberhalb der Rollen 7 des Waagerechtförderers zwei gleiche Hilfsförderer 70a und 70b für die beiden Glastafeln 31 und 32 vorgesehen sind. Bei den Hilfsförderern 70a und 70b handelt es sich um Saugförderer, wie sie in der deutschen Patentanmeldung P 35 29 892.8 oder in der am selben Tage wie die vorliegende Patentanmeldung eingegangenen deutschen Patentanmeldung desselben Anmelders DE-A-3 539 876 mit dem Titel "Vorrichtung für das schlupffreie Fördern von Stückgut in beliebiger Position, insbesondere in geneigter oder i. w. vertikaler Stellung » beschrieben sind.

Ein jeder Hilfsförderer 70a und 70b besteht aus einem Hohlprofilbalken 71, dessen Innenraum 72 über Rohrstutzen 73 mit der Saugseite eines nicht dargestellten Gebläses verbunden ist. Die Hohlprofilbalken 71 verlaufen waagerecht und ihre einander zugewandten Arbeitsflächen sind zur Scheibenlaufebene 10 parallel. An jedem Hohlprofilbalken 71 sind längsseits zwei zueinander paralleleendlose, synchron mit den Rollen 7 antreibbare Riemen 74 und 75 gelagert, deren Arbeitstrums ein wenig über die Arbeitsfläche der Hohlprofilbalken 71 vorstehen und dadurch der Länge nach einen zur Scheibenlaufebene 10 hin offene, flachen Unterdruckkanal 76 begrenzen, welcher durch Bohrungen 77 in den Arbeitsflächen der Hohlprofilbalken 71 mit dem Innenraum 72 der Hohlprofilbalken in Verbindung steht Wird der Unterdruckkanal 76 durch eine Glastafel 31 oder 32 ganz oder mindestens teilweise abgedeckt, dann kann sich im Unterdruckkanal 76 ein Unterdruck aufbauen, durch welchen die Glastafel 31 bzw. 32 angesaugt, gegen die Riemen 74 und 75 gedrückt und deshalb schlupffrei transportiert wird. Die Hilfsförderer 70a und 70b müssen sich nicht über die volle Länge der Teilstation 2a erstrecken, sollen aber bis zu deren auslaufseitigem Ende reichen, da dort - wie noch beschrieben wird - eine Düse vorgesehen ist, welche in den Zwischenraum zwischen den beiden Glastafein 31 und 32 eintaucht und deren Bewegung hemmen könnte.

Am auslaufseitigen Ende der ersten Teilstation 2a der Versiegelungsstation ist anschließend an den Waagerechtförderer 4 eine Vorrichtung 33 für das Antreiben, Führen und Betätigen einer Düse 36 vorgesehen, welche auf einem Schlitten 34 angebracht und mit diesem in einem Zwischenraum zwischen der ersten Teilstation 2a und der zweiten Teilstation 2b der Versiegelungsstation längs einer Bewegungsbahn 35 auf und ab verschiebbar ist, welche senkrecht zur Transportrichtung x parakel zur Scheibenlaufebene 10 verläuft. Auf diesem Schlitten 34 ist die Düse 36 um eine zur Scheibenlaufebene senkrechte Achse 37 (Fig. 7) um jeweils 90° fortschreitend verschwenkbar angeordnet.

Die beiden in der Paarungsstation 1 auf Abstand zur Deckung gebrachten Glastafeln 31 und 32 werden als Paar in die erste Teilstation 2a der Versiegelungsstation überführt und dort in der gleichen Weise wie in der Paarungsstation 1 geführt und abgestützt, längs ihres unteren Randes aber zusätzlich mit Hilfe der beiden Hilfsförderer 70a und 70b.

Die zweite Teilstation 2b der Versiegelungsstation hat weitgehend denselben Aufbau wie die erste Teilstation 2a; gleiche oder einander entsprechende Teile sind deshalb mit übereinstimmenden Bezugszahlen bezeichnet. Der wesentliche Unterschied besteht darin, dass der Waagerechtförderer 41 in der zweiten Teilstation 2b anstelle der Rollen 7 einen Aufstellförderer hat, der für die vordere und die hintere Glastafel 31 bzw. 32 gesonderte Förderglieder 80 und 81 hat (in Fig. 8 gestrichelt eingezeichnet), bei denen es sich z. B. um endlose, synchron angetriebene Ketten handelt. Im gezeichneten Beispiel sind in der Teilstation 2b für jede der beiden Glastafeln 31 und 32 in Transportrichtung hintereinander fünf solche Förderglieder 80 sowie 81 angeordnet, welche Backen 82 und 83 mit zur Scheibenlaufebene 10 parallelen Oberflächen zur Anlage an den Glastafeln 31 bzw. 32 tragen. Ausserdem trägt jedes zweite Förderglied 80 und 81 Auflager 46 bzw. 45, und zwar in der Weise, dass das vordere Förderglied 80 keine Auflager trägt, wenn das gegenüberliegende hintere Förderglied 81 Auflager 45 trägt, und umgekehrt. Die Auflager 45 und 46 stehen so wenig über die Backen 83 bzw. 82 vor, dass sie nicht bis zu der zwischen den beiden Glastafeln 31 und 32 gebildeten Randfuge reichen. Zur Anpassung an unterschiedlich dicke Isolierglasscheiben ist der Abstand der vorderen Auflager 46 von den hinteren Auflagern 45 veränderbar. Ein Beispiel für solche Förderglieder und ihren Antrieb ist in der DE-PS 34 00 031 beschrieben. Ein brauchbarer ähnlicher Waagerechtförderer mit einander paarweise gegenüberliegenden Auflagem ist in der DE-PS 30 38 425 beschrieben.

Die Teilstation 2b weist zwei ebensolche Hilfsförderer 70a und 70b wie die Teilstation 2a auf, welche sich zumindest über einen Teil der Länge der Teilstation 2b, ausgehend von ihrem einlaufseitigen Ende, erstrecken. Vorzugsweise erstrecken sich die Hilfsförderer 70a und 70b über die volle Länge der Teilstation 2b, im Beispiel der Fig. 8 bis 16 sind es jeweils zwei Hilfsförderer hintereinander, von denen jeder so lang ist wie die Hilfsförderer 70a und 70b in der ersten Tellstation 2a.

Zur seitlichen Abstützung der jeweils hinteren Glastafel 32 befindet sich oberhalb der Auflager 45 und 46 ein Feld von Stützrollen 9 wie in den vorangehenden Stationen 1 und 2a. Stattdessen könnte man aber auch eine Stützwand versehen, welche vorzugsweise als Luftkissenwand ausgebildet ist und zu diesem Zweck über ihre Fläche verteilt Bohrungen aufweist, aus denen Luft ausströmt, welche zwischen der Stützwand und den jeweils geförderten Glastafeln ein Luftkissen erzeugt, auf welchem die Glastafeln schwimmen. Kegelige Stützrollen 11, wie sie in der Paarungsstation 1 und in der ersten Teilstation 2a zum Abstützen der vorderen Glastafel 31 längs ihres unteren Randes vorgesehen sind, fehlen in der Teilstation 2b ; ihre Aufgabe wird dort übernommen von den Hilfsförderern 70a, welche die vordere Glastafel 31 ansaugen.

Auf die zweite Teilstation 2b der Versiegelungsstation 2 folgt eine Abnahmestation 84 deren Aufbau weitgehend dem Aufbau der zweiten Teilstation 2b entspricht, jedoch weder die Hilfsförderer 70a und 70b noch die obere Stützrollenzeile 11 aufweist.

Wie die Fig. 5 und 6 zeigen, hat die Düse 36 zwei Zufuhrkanäle 51 und 52, welche schräg aufeinander zulaufend in zwei eng benachbarte, zueinander parallele, längliche Austrittsöffnungen 53 und 54 münden, die der Bewegungsrichtung der Düse relativ zu den beiden Glastafeln 31 und 32 entgegengerichtet sind. Durch die beiden Zufuhrkanäle 51 und 52 können unterschiedliche pastöse Materialien zugeführt werden, die sich ausgangs der Düse zu einem aus zwei Schichten 65 und 66 bestehenden Verbundstrang 67 verbinden. Die Trennfläche zwischen den beiden Schichten 66 und 67 verläuft quer zur Scheibenlaufebene 10 von der einen Glastafel 31 zur anderen Glastafel 32.

Die Düse 36 ist ein wenig schmaler bemessen als der vorgegebene Abstand der beiden Glastafeln 31 und 32, so dass sie in den Zwischenraum zwischen den Glastafeln eintauchen kann. Damit die beiden Glastafeln 31 und 32 im Düsenbereich genau den verlangten Abstand einhalten, ist den Düsenöffnungen 53 und 54 vorauseilend ein Abstandhalter 55 vorgesehen, welcher im dargestellten Beispiel aus einem Gleitschuh 56 besteht, welcher auf den Düsenkörper aufgesteckt ist und dessen Flanken genau den vorgegebenen Abstand haben. Der Gleitschuh 56 besteht aus einem Werkstoff, welcher gegenüber Glas einen geringen Reibungskoeffizienten hat. Dadurch, dass er auf den Düsenkörper aufgesteckt ist, kann er bei durch Reibung auftretendem Verschleiß nach Bedarf leicht ausgetauscht werden. Damit der Abstandhalter 55 leicht in den Zwischenraum zwischen den beiden Glastafeln 31 und 32 eingeführt werden kann, ist der Gleitschuh 56 an den Rändern, mit denen er in den Zwischenraum zwischen den Glastafeln eintaucht, mit einer Fase 68 versehen.

Beidseits des Abstandhalters 55 sind zwei freilaufende Andrückrollen 57 und 58 vorgesehen, deren Drehachsen 59 und 60 parallel zur Scheibenlaufebene 10 angeordnet sind. Diese Andrückrollen 57 und 58 drücken die beiden Glastafeln 31 und 32 gegen den Abstandhalter 55 und sichern dadurch deren vorgegebenen Abstand, sodass der Verbundstrang 67 in der geforderten Breite, die mit diesem Abstand übereinstimmt, erzeugt werden kann.

Um die Andrückrollen 57 und 58 auf die Glastafein zu und von ihnen weg bewegen zu können, sind sie in Richtung senkrecht zur Scheibenlaufebene 10 verschieblich in einem Träger 50 gelagert, welcher den Rand des Glastafelpaares 31, 32 bügelförmig umgreift. Da die hintere Glastafel 32 im Waagerechtförderer 3, an welchem die Düse 36 angeordnet ist, stets eine gleichbleibende, durch die Scheibenlaufebene 10 bestimmte Lage hat, ist für die hinter der Scheibenlaufebene 10 gelagerte Andrückrolle 57 nur ein sehr geringer Verschiebeweg von vielleicht nur 0,5 mm erforderlich. Für die gegenüberliegende Andrückrolle 58 ist zur Anpassung an unterschiedlich dicke lsolierglasscheiben ein größerer Verschiebeweg vorgesehen. Die Achsen 59 und 60 der beiden Andrückrollen sind durch eine pneumatische Kolben-Zylinder-Einheit 62, 63 miteinander verbunden, z. B. in der Weise, dass die Kolbenstange 63 mit der Achse 59 der hinteren Andrückrolle und der Zylinder 62 mit der Achse 60 der vorderen Andrückrolle verbunden ist. Die beiden Andrückrollen 57 und 58 werden also gemeinsam durch die fliegend mit ihnen verbundene Kolben-Zylinder-Einheit 62, 63 betätigt. Vor dem Eintauchen der Düse in den Zwischenraum zwischen den beiden Glastafeln 31 und 32 befinden sich die Andrückrollen 57 und 58 in ihrem größten Abstand, nach dem Eintauchen werden sie pneumatisch gegen die beiden Glastafeln gepreßt.

Beim Herumbewegen der Düse 36 um die Ecken der Glastafeln 31, 32 gleitet der Düsenkörper nur teilweise aus dem Zwischenraum der beiden Glastafeln heraus ; wie in Fig. 7 dargestellt, verbleibt der Abschnitt der Düse 36, in welchem sich die Austrittsöffnungen 53 und 54 befinden, zwischen den Glastafeln 31, 32. Die Düse 36 ist um eine senkrecht zur Scheibenlaufebene 10 verlaufende Achse 37 verschwenkbar, welche nahe jener Austrittsöffnung 54 liegt, welche am tiefsten in den Zwischenraum zwischen den beiden Glastafeln 31 und 32 eintaucht. Die Lage der Drehachse 37 ist ferner so gewählt, dass sie ungefähr in der Flucht der dem Innenraum der Isolierglasscheiben zugewandten Oberfläche 69 des entstehenden Verbundstranges 67 liegt ; das Schwenken der Düse 36 erfolgt aus einer Position heraus, in welcher die Achse 37 von den beiden angrenzenden Rändern der aus den Glastafeln 31 und 32 gebildeten Isolierglasscheibe den gleichen Abstand hat (siehe Fig. 7) ; hierbei ist gewährleistet, dass man eine optimale Ausbildung des Verbundstranges 67 im Eckbereich der Isolierglasscheibe erhält.

Wie die Fig. 7 zeigt, gleitet der Abstandhalter 55 bei Annäherung an eine Scheibenecke aus dem Zwischenraum zwischen den beiden Glastafeln 31 und 32 heraus ; das bedeutet, dass bei jedem Verschwenken der Düse 36 die Andrückrollen 57 und 58 zunächst voneinander entfernt und nach dem Verschwenken wieder aufeinander zu bewegt werden müssen, um die Glastafeln 31 und 32 erneut gegen den Abstandhalter 55 zu drücken.

Die Düse 36 ist ebenso wie die Andrückrollen 57 und 58 an dem Träger 50 angebracht und gemeinsam mit diesem um die Achse 37 verschwenkbar. Der Träger 50 seinerseits ist an dem Schlitten 34 (Fig. 1) angebracht; der Schlitten 34 selbst ist nicht verschwenkbar.

Zur Anpassung an unterschiedlich dicke Glastafein 31 und 32 ist die Düse 36 auf dem Träger 50 in Richtung senkrecht zur Scheibenlaufebene 10 (Teil 64) verstellbar angeordnet. Zur Anpassung an unterschiedliche Abstände der Glastafeln 31 und 32 ist die Düse 36 gegen breitere oder schmalere Düsen austauschbar.

Nachfolgend wird anhand der Fig. 8 bis 16 der Ablauf des Zusammenbaues einer Isolierglasscheibe in einer Zusammenbaulinie, welche mit nur einer Düse 36 arbeitet, beschrieben. Der Ablauf bis zum Positionieren von zwei Glastafeln 31 und 32 deckungsgleich auf Abstand in der Paarungsstation 1 wurde weiter vorne bereits beschrieben, sodass die nachfolgende Beschreibung ihren Ausgangspunkt in der Fig. 9 nehmen kann. Die beiden in der Paarungsstation 1 positionierten Glastafeln 31 und 32 werden gemeinsam in den Abschnitt 4 des Waagerechtförderers, welcher sich in der ersten Teilstation 2a der Versiegelungsstation befindet, und zügig weiter in den Abschnitt 41 des Waagerechtförderers in der zweiten Teilstation 2b der Versiegelungsstation überführt. In der Paarungsstation 1 wird unterdessen der Rahmen 8 in seine Ausgangslage (wie in Fig. 8) zurückbewegt, sodass dort die erste Glastafel des nächsten Glastafelpaares einlaufen kann.

Das Glastafelpaar 31, 32 wird durch den Waagerechtförderer 41 bis in eine Position vorbewegt, in weicher die Glastafeln 31 und 32 mit ihrem hinteren, von oben nach unten verlaufenden Rand in vorbestimmter Lage im Zwischenraum zwischen den Waagerechtförderern 4 und 41 liegt ; diese Position zeigt die Fig. 11. In dieser Lage wird durch die Vorrichtung 33 die Düse 36 an die hintere untere Ecke der Glastafeln 31 und 32 herangeführt, taucht in deren Zwischenraum ein und fährt am hinteren Rand der Glastafeln hoch bis zur hinteren oberen Ecke und erzeugt dabei von unten nach oben fortschreitend einen Strang 67 aus zunächst pastöser Masse zwischen den beiden Glastafeln 31 und 32. Bei Erreichen der oberen hinteren Ecke wird die Aufwärtsbewegung der Düse 36 gestoppt und diese, wie es im Detail die Fig. 7 zeigt, im Uhrzeigersinn um 90° geschwenkt. Der Haltebefehl für den Düsenantrieb kann von einem Sensor gegeben werden, welcher der Düse 36 in vorbestimmtem Abstand vorauseilt und auf die Lage der Glastafeln 31, 32 anspricht. Es ist aber auch möglich, die Düse 36 aufgrund vorangegangener Messungen des Glastafelformates mittels Weggebern zu steuern. Hat die Düse 36 ihre Schwenkbewegung vollendet, was beispielsweise durch einen Endschalter gemeldet werden kann, dann wird das Glastafelpaar 31, 32 vom Waagerechtförderer 41 zurückbewegt zum Waagerechtförderer 4 und von diesem übernommen (siehe Fig. 12), nachdem zuvor die obere Stützrollenzeile 12 im Waagerechtförderer 4 angehoben wurde, sodass diese Stützrollen nicht mehr in den Zwischenraum zwischen den beiden Glastafeln 31, 32 eingreifen können, der dort ja nun mit der erstarrenden Masse gefüllt ist. In dieser Phase des Zusammenbaus werden die beiden Glastafeln 31 und 32 längs des unteren Randes durch die unteren Stützrollen 11 im Waagerechtförderer 4 und durch die Hilfsförderer 70a und 70b, am hinteren Rand und am oberen Rand im Bereich zwischen der hinteren oberen Ecke und der Düse 36 durch den bereits erzeugten Strang 67, und im Bereich von der Düse 36 bis zur vorderen oberen Ecke durch den der Düse 36 zugeordneten Abstandhalter 55 und durch die oberen Stützrollen 12 im Waagerechtförderer 41 auf Abstand gehalten. Die Rückwärtsbewegung des Glastafelpaares 31, 32 wird fortgesetzt, bis es die in Fig. 13 dargestellte Position erreicht, in welcher die Düse 36 die vordere obere Ecke erreicht hat und der vordere Rand der Glastafeln 31, 32 an vorbestimmter Stelle im Bereich zwischen den Waagerechtfördern 4 und 41 liegt. Bei ruhendem Glastafelpaar 31, 32 wird nunmehr die Düse 36 ein weiteres Mal im Uhrzeigersinn um 90° geschwenkt und fährt dann entlang des vorderen Randes des Glastafelpaares abwärts, bis es die untere vordere Ecke des Glastafelpaares erreicht (Fig. 13).

Bei noch immer ruhendem Glastafelpaar 31, 32 wird die Düse 36 ein weiteres Mal um 90° im Uhrzeigersinn verschwenkt und darauffolgend wird das Glastafelpaar 31, 32 in Richtung des Pfeiles x vorbewegt unter gleichzeitigem Einspritzen der pastösen Masse in den Zwischenraum längs des unteren Randes der Glastafeln, welche dabei erneut in den Bereich des Waagerechtförderers 41 einlaufen und von diesem übernommen werden. Die Glastafeln 31, 32 können ohne Halt auf voller Länge in den Waagerechtförderer 41 hineinlaufen, da mit dem Erreichen der hinteren unteren Ecke durch die Düse 36 der Versiegelungsvorgang beendet und die Düse automatisch geschlossen wird. Die Düse 36 wird nun ein weiteres Mal um 90° im Uhrzeigersinn gedreht und ist nunmehr bereit zum Versiegeln des nächsten Glastafelpaares, welches zwischenzeitlich in den Waagerechtförderer 4 eingelaufen ist (Fig. 15).

Die aus den Glastafeln 31 und 32 gebildete versiegelte Isolierglasscheibe wird von der zweiten Teilstation 2b der Versiegelungsstation zügig in die Abnahmestation 84 weitergefördert und dort gestoppt (Fig. 16). Gleichzeitig kann das nachfolgende Glastafelpaar in den Waagerechtförderer 41 einlaufen und anschließend seine Versiegelung begonnen werden (wie in Fig. 11 dargestellt) ; währenddessen kann die fertige Isolierglasscheibe aus der Abnahmestation 84 herausgehoben und zu einem Lagerplatz gebracht werden.

Die Figuren 17 bis 23 zeigen den Ablauf des Zusammenbaus einer Isolierglasscheibe in einer Zusammenbaulinie, welche mit zwei Düsen arbeitet. Der Aufbau der Zusammenbaulinie entspricht weitgehend dem Aufbau der Zusammenbaulinie, welche vorstehend in den Fig. 1 bis 16 dargestellt wurde. Gleiche oder einander entsprechende Teile sind deshalb mit übereinstimmenden Bezugszahlen bezeichnet und werden nachstehend nicht noch einmal detailliert beschrieben. Die dargestellten Zusammenbaulinien für eine und für zwei Düsen stimmen in der Waschmaschine 27 und im Zwischenförderer 28 (welche beide nicht Gegenstand der Erfindung sind), in der Paarungsstation 1 und in der ersten Teilstation 2a der Versiegelungsstation vollständig und in der zweiten Teilstation 2b der Versiegelungsstation weitgehend überein ; der Unterschied in der zweiten Teilstation 2b besteht darin, dass sie nur ein Paar von Hilfsförderem 70a, 70b enthält. Ausserdem ist in der Zusammenbaulinie für zwei Düsen die Abnahmestation 84 ersatzlos entfallen.

Von den beiden Düsen der zweiten Zusammenbaulinie ist eine Düse 36 in gleicher Weise aufgebaut, angeordnet und bewegbar wie die eine Düse 36 in der ersten Zusammenbaulinie ; diese eine Düse 36 dient jedoch in der mit zwei Düsen arbeitenden Zusammenbaulinie nur zum Versiegeln der Isolierglasscheiben längs ihres vorderen, oberen und hinteren Randes. Zum Versiegeln des unteren Randes der Isolierglasscheibe ist eine weitere Düse 36a vorgesehen, welche in gleicher Weise aufgebaut und mit einem Abstandhalter 55 und Andrückrollen 57 und 58 ausgebildet ist, wie es die Fig. 5 und 6 zeigen. Die zweite Düse 36a ist jedoch nur begrenzt auf und ab parallel zur Scheibenlaufebene 10 verschiebbar, nämlich aus einer Ruhelage unterhalb der Aufstellebene des Waagerechtförderers 4 bzw. 41 in eine Arbeitsposition, in welcher die Düse 36a um jenes Maß, um welches sie in den Zwischenraum zwischen den Glastafeln 31, 32 eintauchen soll, über die Aufstellebene des Waagerechtförderers hinausragt. Da die zweite Düse 36a unter der ersten Düse 36 liegt, ist sie in den Draufsichten gemäß Fig. 17 bis 23 durch die obere Düse 36 weitgehend verdeckt.

Der Zusammenbau einer Isolierglasscheibe läuft folgendermaßen ab: Das deckungsgleiche Positionieren der beiden Glastafeln 31 und 32 mit Abstand zueinander erfolgt genauso wie in der ersten Zusammenbaulinie; die in den Fig. 18 und 19 dargestellten Abläufe entsprechen vollständig denen, die in den Fig. 8 und 9 dargestellt sind, sodass darauf Bezug genommen werden kann. Die mit Abstand deckungsgleich positionierten Glastafeln 31 und 32 werden gemeinsam von der Paarungsstation 1 in den nachfolgenden Waagerechtförderer 4 überführt und dort bis in eine vorbestimmte Endlage bewegt, in welcher sich der vordere Rand der beiden Glastafeln 31 und 32 etwas über das Ende des Waagerechtförderers 4 überstehend im Zwischenraum zwischen den Waagerechtförderem 4 und 41 befindet (Fig. 20). In dieser Position ist die hintere Glastafel 32 über das aus den Stützrollen 9 gebildete Stützrollenfeld abgestützt, die vordere Glastafel 31 hingegen durch die obere und untere Stützrollenzeile 12 bzw. 11. In dieser Position der Glastafeln 31 und 32 wird die obere Düse 36 im Bereich der vorderen unteren Ecke der Glastafeln in deren Zwischenraum eingeführt und dann entlang ihrer Bewegungsbahn 35 nach oben geführt, wobei sie längs des vorderen Randes des Glastafelpaares einen Strang 67 aus pastösem Material einspritzt. Gleichzeitig wird in der Paarungsstation 1 der Rahmen 8 zurückbewegt, sodass dort die erste Glastafel des nächsten Glastafelpaares gegen die Stützrollenzeilen 11 und 12 gelehnt einlaufen kann (Fig. 20). Im delselben Zeitraum wird die untere Düse 36a aus ihrer Ruhestellung nach oben bewegt und taucht im Bereich der unteren vorderen Ecke des Glastafelpaares 31, 32 in den zwischen ihnen gebildeten Zwischenraum ein.

Sobald die obere Düse 36 die obere Ecke des Glastafelpaares 31, 32 erreicht hat, wird ihre Bewegung gestoppt und sie wird um 90° entgegen dem Uhrzeigersinn verschwenkt, wobei während der Schwenkbewegung der Austritt der pastösen Masse zweckmässigerweise unterbrochen ist, um ein Überfüllen der Randfuge im Eckenbereich zu verhindern. Nach Beendigung der Schwenkbewegung der oberen Düse 36 wird das Glastafelpaar 31, 32 durch den Waagerechtförderer 4 in Transportrichtung x weiterbewegt und an den folgenden, synchron angetriebenen Waagerechtförderer 41 übergeben. Während dieser Vorschubbewegung wird durch die beiden Düsen 36 und 36a gleichzeitig pastöses Material längs des oberen und unteren Randes des Glastafelpaares 31, 32 in den zwischen ihnen gebildeten Zwischenraum eingespritzt (Fig. 21). Während dieser Vorschubbewegung sind die beiden Glastafeln 31 und 32 in dem Bereich, der die Düsen 36 und 36a bereits passiert hat, durch den dort gebildeten Strang 67 sowie durch die Ansaugwirkung der Hilfsförderer 70a, 70b auf Abstand gehalten ; in dem Bereich, der die Düsen noch nicht passiert hat, sind die Glastafeln 31, 32 unverändert durch die den Düsenöffnungen vorauseilenden Abstandhalter 55 sowie durch die oberen und unteren Stützrollen 11 und 12 im Bereich des Waagerechtförderers 4 auf Abstand gehalten. Haben die beiden Düsen 36 und 36a die beiden hinteren Ecken des Glastafelpaares 31, 32 erreicht, wird das Glastafelpaar durch Unterbrechen des Antriebs des Waagerechtförderers 41 stillgesetzt und gleichzeitig die Zufuhr der pastösen Masse zu den beiden Düsen 36, 36a unterbrochen. Die obere Düse 36 wird ein weiteres Mal entgegen dem Uhrzeigersinn um 90° verschwenkt und beginnt, entlang des hinteren Randes des Glastafelpaares 31, 32 herabzufahren und dabei die hintere Randfuge zu versiegeln (Fig. 22) ; währenddessen bewegt sich die untere Düse 36a in ihre Ruhestellung zurück. Gleichzeitig kann in den Bereich des Waagerechtförderers 4 das als nächstes zu versiegelnde Glastafelpaar einlaufen.

Sobald die obere Düse 36 die untere hintere Ecke des Glastafelpaares 31, 32 erreicht hat, wird sie stillgesetzt und die weitere Zufuhr der pastösen Masse unterbrochen. Die nunmehr fertige Isolierglasscheibe kann durch den Waagerechtförderer 41 abgefördert oder von diesem zum Verbringen auf ein Lager abgenommen werden (Fig. 23). Die obere Düse 36 wird um 180° verschwenkt und im Bereich der vorderen unteren Ecke in den Zwischenraum zwischen den beiden nachfolgenden Glastafeln eingeführt (Fig. 23).

In beiden Zusammenbaulinien könnte man grundsätzlich auf den Waagerechtförderer 4 verzichten und die Versiegelungsdüsen samt ihrer Vorrichtung 33 für das Antreiben, Führen und Betätigen der Düsen 36, 36a an entsprechender Stelle am Ende der Paarungsstation 1 vorsehen. Die Bewegungsabläufe, die sonst durch den Waagerechtförderer 4 durchgeführt werden, müssen dann in der Paarungsstation 1 durchgeführt werden, wozu diese durchaus geeignet ist. Allerdings können während dieser Zeit die beiden nachfolgenden Glastafeln noch nicht gepaart werden, sodass die Taktzeit der Zusammenbaulinien entsprechend verlängert wird.

## Patentansprüche

1. Vorrichtung zum Verbinden zweier Glastafein zu einer randverklebten Isolierglasscheibe durch Einspritzen eines Stranges aus einer zunächst pastösen und nachfolgend erstarrenden und an .den beiden Glastafeln anhaftenden Masse am ganzen Umfang längs des Scheibenrandes in den Zwischenraum zwischen den beiden wenigstens über eine ihrer Großflächen abgestützten und deckungsgleich sowie parallel zueinander auf Abstand gehaltenen Glastafeln, mit wenigstens einer an einem Waagerechtförderer für die zwei auf Abstand gehaltenen Glastafeln angeordneten Düse, dadurch gekennzeichnet, dass der Waagerechtförderer (3, 4, 41) zum Abstützen der beiden Glastafeln (31, 32) über eine ihrer Großflächen getrennte Abstützelemente (9 ; 11, 12) hat, von denen die einen eine nachfolgend als Scheibenlaufebene (10) bezeichnete Ebene definieren, während die anderen eine dazu parallele Ebene definieren und durch eine Betätigungseinrichtung einzeln oder in Gruppen ausser Eingriff mit der im Abstand von der Scheibenlaufebene (10) angeordneten Glastafel (31) bringbar sind, dass die eine Düse (36) - bei mehr als einer Düse (36, 36a) wenigstens eine (36) von ihnen - parallel zur Scheibenlaufebene (10) wenigstens quer zur Transportrichtung (x) des Waagerechtförderers (3, 4, 41) bewegbar ist, und dass den Austrittsöffnungen (53, 54) jeder Düse (36, 36a) vorauseilend ein in den Zwischenraum zwischen den beiden Giastafein (31, 32) eintauchender und sie auf Abstand haltender Abstandhalter (55) vorgesehen ist.

2. Vorrichtung nach Anspruch 1, dadurch gekennzeichnet, dass die Stützelemente des Waagerechtförderers so angeordnet sind, dass sie eine waagerechte Scheibenlaufebene und eine über ihr liegende, zu ihr parallele zweite Ebene definieren.

3. Vorrichtung nach Anspruch 2, dadurch gekennzeichnet, dass oberhalb der Scheibenlaufebene eine parallel und quer zur Scheibenlaufebene bewegbare, auf die obere Glastafel auflegbare Ansaugeinrichtung vorgesehen ist.

4. Vorrichtung nach Anspruch 1, dadurch gekennzeichnet, dass die Abstützelemente (9, 11, 12) des Waagerechtförderers (3, 4, 41) so angeordnet sind, dass sie eine vertikale oder - vorzugsweise - annähernd vertikale Scheibenlaufebene (10) und eine vor ihr und parallel zu ihr liegende zweite Ebene definieren und dass der Waagerechtförderer einen Aufstellförderer (7) mit rechtwinklig zur Scheibenlaufebene (10) verlaufender Aufstellebene umfaßt, auf welchem die Glastafeln (31, 32) mit ihrem unteren Rand aufstehen.

5. Vorrichtung nach Anspruch 4, dadurch gekennzeichnet, dass der Waagerechtförderer (4, 41) oberhalb des Aufstellförderers (7) wenigstens einen synchron mit dem Aufstellförderer (7) antreibbaren Hilfsförderer (70a, 70b) hat, welcher zum Angriff am hinteren bzw. vorderen Rand der Glastafeln (31, 32) oder an den äußeren Großflächen der Glastafeln (31, 32) bestimmt ist.

6. Vorrichtung nach Anspruch 5, dadurch gekennzeichnet, dass der Hilfsförderer (70a, 70b) aus zwei beidseits der Scheibenlaufebene (10) einander gegenüberliegend angeordneten Saugförderern gebildet ist.

7. Vorrichtung nach Anspruch 5 oder 6, dadurch gekennzeichnet, dass ein Hilfsförderer (70a, 70b) - in Transportrichtung (x) gesehen - vor und ein weiterer Hilfsförderer (70a, 70b) hinter der Bewegungsbahn (35) der quer zur Transportrichtung (x) bewegbaren Düse (36) vorgesehen ist.

8. Vorrichtung nach einem der vorstehenden Ansprüche, dadurch gekennzeichnet, dass die Stützelemente (9, 11, 12) zum Fördern der Glastafein (31, 32) antreibbar sind.

9. Vorrichtung nach einem der vorstehenden Ansprüche, dadurch gekennzeichnet, dass die Stützelemente (11, 12) für die im Abstand von der Scheibenlaufebene (10) angeordnete Glastafel (31) Rollen sind, welche in den Zwischenraum zwischen den beiden Glastafeln (31, 32) eintauchen.

10. Vorrichtung nach einem der vorstehenden Ansprüche, dadurch gekennzeichnet, dass beidseits des Abstandhalters (55) Andrückelemente (57, 58), insbesondere Rollen, vorgesehen sind.

11. Vorrichtung nach Anspruch 10, dadurch gekennzeichnet, dass die Andrückelemente (57, 58) durch eine pneumatische Kolben-Zylinder-Einheit (61, 62, 63) aufeinander zu und voneinander weg bewegbar sind.

12. Vorrichtung nach Anspruch 11, dadurch gekennzeichnet, dass der Kolben (61) der Kolben-Zylinder-Einheit mit dem bzw. den Andrückelementen (57) auf der einen Seite und ihr Zylinder (62) mit dem bzw. den Andrückelementen (58) auf der anderen Seite der Scheibenlaufebene (10) verbunden ist.

13. Vorrichtung nach Anspruch 1, dadurch gekennzeichnet, dass die Düse (36, 36a) und der ihr vorauseilende Abstandhalter (55) auf einem gemeinsamen Träger (50) angeordnet sind.

14. Vorrichtung nach Anspruch 1, dadurch gekennzeichnet, dass die Düse (36, 36a) selbst der Abstandhalter ist.

15. Vorrichtung nach Anspruch 1, dadurch gekennzeichnet, dass der Abstandhalter (55) mindestens an seinen Flanken aus einem Kunststoff mit niedrigem Reibungskoeffizienten besteht.

16. Vorrichtung nach Anspruch 1, dadurch gekennzeichnet, dass die Austrittsöffnung(en) (53, 54) der in den Zwischenraum zwischen den beiden Glastafeln (31, 32) eintauchenden Düse (36, 36a) der Richtung der Relativbewegung der Düse (36, 36a) in Bezug auf die Glastafeln (31, 32) entgegengerichtet sind.

17. Vorrichtung nach Anspruch 1, dadurch gekennzeichnet, dass die bewegbare Düse (36) um eine zur Scheibenlaufebene (10) senkrechte Achse (37) aufeinanderfolgend um jeweils 90° schwenkbar ist.

18. Vorrichtung nach Anspruch 10, 13 und 17, dadurch gekennzeichnet, dass die Düse (36), der gegebenenfalls von ihr gesondert ausgebildete Abstandhalter (55) und die Andrückelemente (57, 58) auf einem gemeinsamen Träger (50) angeordnet und mit diesem verschiebbar und verschwenkbar sind.

19. Vorrichtung nach Anspruch 1, dadurch gekennzeichnet, dass die Düse (36, 36a) zwei dicht benachbarte Austrittsöffnungen (53, 54) hat.

20. Vorrichtung nach Anspruch 19, dadurch gekennzeichnet, dass die beiden in die zwei Austrittsöffnungen (53, 54) mündenden Zufuhrkanäle (51, 52) in der Düse (36) schräg aufeinander zulaufend angeordnet sind.

21. Vorrichtung nach Anspruch 1 oder 16, dadurch gekennzeichnet, dass in der Düse (36, 36a) zwei Zufuhrkanäle angeordnet sind, welche in eine gemeinsame Düsenöffnung münden.

22. Vorrichtung nach Anspruch 1, dadurch gekennzeichnet, dass die Stützelemente (11, 12), welche die vordere bzw. obere Glastafel (31) im Abstand von der anderen Glastafel (32) halten, diese nur in ihrem Randbereich berühren.

23. Vorrichtung nach Anspruch 1 oder 22, dadurch gekennzeichnet, dass der Abstand der Stützelemente (11, 12) für die vordere bzw. obere Glastafel (31) von der Scheibenlaufebene (10) veränderbar ist.

24. Vorrichtung nach Anspruch 1, dadurch gekennzeichnet, dass für die seitliche Abstützung der vor der Scheibenlaufebene (10) angeordneten Glastafel (31) zwei zur Transportrichtung des Waagerechtförders (3, 4, 41) parallele Zeilen von Stützelementen (11, 12) vorgesehen sind, von denen wenigstens eine parallel zur Scheibenlaufebene (10) quer zur Transportrichtung (x) verschiebbar ist.

25. Vorrichtung nach Anspruch 4 und 24, dadurch gekennzeichnet, dass eine Zeile von Stützelementen (11) nur geringfügig über die Aufstellebene des Waagerechtförderers (3, 4, 41) hinausragt und die andere Zeile von Stützelementen (12) höhenverstellbar darüber angeordnet ist.

26. Vorrichtung nach Anspruch 25, dadurch gekennzeichnet, dass die Stützelemente (11) für den unteren Rand der vorderen Glasscheibe (31) unter die Aufstellebene des Waagerechtförderers (3, 4, 41) absenkbar sind.

27. Vorrichtung nach Anspruch 17 und 25, dadurch gekennzeichnet, dass der Waagerechtförderer hintereinander wenigstens zwei getrennt antreibbare Abschnitte (3, 4) aufweist, dass die im ersten Abschnitt (3) des Waagerechtförderers angeordneten Stützelemente (11, 12) für die Großfläche der im Abstand von der Scheibenlaufebene (10) liegende Glastafel (31) getrennt von jenen im zweiten Abschnitt (4) verstellbar sind, und dass der erste Abschnitt (3) des Waagerechtförderers samt seinen Stützelementen (9, 11, 12) für die beiden Glastafeln (31, 32) in einer Richtung senkrecht zur Scheibenlaufebene (10) verschiebbar ist.

28. Vorrichtung nach Anspruch 27, dadurch gekennzeichnet, dass der erste Abschnitt (3) des Waagerechtförderers für die beiden Glastafeln (31, 32) zwei gesonderte, parallel nebeneinander angeordnete, wahlweise getrennt und gemeinsam synchron antreibbare Ausgtellförderer hat.

29. Vorrichtung nach Anspruch 27 oder 28 mit nur einer Düse (36) oder mit zwei Düsen (36, 36a), von denen eine (36) in Höhe des Aufstellförderers (7) angeordnet und nur zum Erzeugen eines Stranges (67) längs des unteren Randes der Glastafeln (31, 32) vorgesehen ist, dadurch gekennzeichnet, dass die Düsen (36, 36a) in Transportrichtung (x) gesehen anschließend an den zweiten Abschnitt (4) des Waagerechtförderers angeordnet sind, und dass daran ein dritter Abschnitt (41) des Waagerechtförderers anschließt.

30. Vorrichtung nach einem der Ansprüche 27 bis 29, dadurch gekennzeichnet, dass der Aufstellförderer im letzten Abschnitt (41) des Waagerechtförderers Auflager (45, 46) hat, welche die Glastafein (31, 32) unter Aussparung der zwischen ihnen gebildeten unteren Randfuge untergreifen.

## Claims

1. An apparatus for joining two panes of glass to form an edge-sealed pane of insulating glass by the injection of a strip of material, said material being initially paste-like and subsequently hardening and adhering to the two panes of glass to its whole extent along the edge of the panes in the space between the two panes that are supported at least on one of their major surfaces and which are aligned and held at a distance from each other so as to be parallel, with at least one nozzle that is arranged on a horizontal conveyor for the two panes that are held at a distance from each other, characterized in that the horizontal conveyor (3, 4, 41) is provided with separate supporting elements (9; 11, 12) which serve to support the two panes (31, 32) over one of their major surfaces, of which some define a plane (10) hereinafter referred to as the plane of movement of the panes, whereas the other define a plane that is parallel thereto, these being moveable by an actuating means, either individually or in groups, out of engagement with the pane of glass (31) that is arranged at a distance from the plane (10) of movement of the panes, in that the one nozzle (36) - in the case of a plurality of nozzles (36, 36a) at least one (36) of them - being moveable parallel to the plane (10) of movement of the panes at least transversely to the direction (x) of movement of the horizontal conveyor (3, 4, 41), and in that the outlet orifices (53, 54) of each nozzle (36, 36a) are provided with a separator (55) that precedes them, and which penetrates the space between the two panes of glass (31, 32) and keeps them spaced.

2. An apparatus according to claim 1, characterized in that the supporting elements of the horizontal conveyor are so arranged that they define a horizontal plane of movement for the panes and a second plane that is parallel to and above the said plane.

3. A device according to claim 2, characterized in that a suction means that can be moved parallel to and transverse to the plane of movement of the panes is provided above the plane of movement of the panes and can be applied to the upper pane of glass.

4. An apparatus according to claim 1, characterized in that the supporting elements (9, 11, 12) of the horizontal conveyor (3, 4, 41) are so arranged that they define a vertical or - preferably - approximately vertical plane (10) of movement for the panes and a second plane that lies in front of and parallel to this, and that the horizontal conveyor incorporates an upright conveyor (7) with a set-up plane that extends at right angles to the plane (10) of movement of the panes on which conveyor (7) the panes of glass (31, 32) rest standing on their lower edge.

5. A device according to claim 4, characterized in that the horizontal conveyor (4, 41) comprises above the upright conveyor (7) at least one auxiliary conveyor (70a, 70b) that is driven synchronously with the vertical conveyor (7) and which is intended to act on the rearmost or foremost edge of the panes of glass (31, 32) or on the outer major surface of the panes of glass (31, 32).

6. An apparatus according to claim 5, characterized in that the auxiliary conveyor (70a, 70b) is formed from two suction conveyors that are arranged on both sides of the plane (10) of movement of the panes and are opposite to each other.

7. An apparatus according to claim 5 or 6, characterized in that a first auxiliary conveyor (70a, 70b) is provided in front of the path of movement (35) of the nozzle (36) - as viewed in the direction (x) of movement of the panes - and a second auxiliary conveyor (70a, 70b) is provided behind the said path of movement (35) - as viewed in the said direction (x) of movement - of the nozzle (36) that can be moved transversely to the said direction (x) of movement.

8. An apparatus according to any of the preceding claims, characterized in that the supporting elements (9, 11, 12) that are used to move the panes of glass (31, 32) can be driven.

9. A device according to any of the preceding claims, characterized in that the supporting elements (11, 12) for the pane of glass (31) that is arranged at an interval from the plane (10) of movement of the panes are rollers that penetrate the space between the two panes of glass (31, 32).

10. An apparatus according to any of the preceding claims, characterized in that pressure elements (57, 58), in particular rollers, are arranged on both sides of the separator (55).

11. An apparatus according to claim 10, characterized in that the pressure elements (57, 58) can be moved towards each other and away from each other by means of a pneumatic piston- cylinder unit (61, 62, 63).

12. An apparatus according to claim 11, characterized in that the pistion (61) of the piston- cylinder unit is connected to the pressure element or pressure elements (57) on the one side, and the cylinder (62) is connected with the pressure element or pressure elements (58) on the other side of the plane (10) of movement of the panes.

13. An apparatus according to claim 1, characterized in that the nozzle (36, 36a) and the separator (55) that precedes it, are arranged on a common carrier (50).

14. An apparatus according to claim 1, characterized in that the nozzle (36, 36a) itself forms the separator.

15. An apparatus according to claim 1, characterized in that the separator (55) consists, at least on its sides, of a plastic having a low coefficient of friction.

16. An apparatus according to claim 1, characterized in that the outlet orifice or outlet orifices (53, 54) of the nozzle (36, 36a) that penetrates into the space between the two panes of glass (31, 32) is/are oriented opposite to the direction of relative movement of the nozzle (36, 36a) relative to the panes of glass (31, 32).

17. An apparatus according to claim 1, characterized in that the moveable nozzle (36) can be pivoted about an axis (37) that is perpendicular to the plane (10) of movement of the panes sequentially by, in each instance, an angle of 90°.

18. An apparatus according to claims 10, 13 and 17, characterized in that the nozzle (36), the separator (55) that is optionally formed separate from this, and the pressure elements (57, 58) are arranged on a common carrier (50) and can be moved and pivoted with this.

19. An apparatus according to claim 1, characterized in that the nozzle (36, 36a) has two outlet orifices (53, 54) that are closely adjacent.

20. An apparatus according to claim 19, characterized in that the two feed channels (51, 52) that open out into the two outlet orifices (53, 54) are arranged in the nozzle (36) so as to meet obliquely.

21. An apparatus according to claim 1 or 16, characterized in that two feed channels are arranged in the nozzle (36, 36a), these opening out into a common nozzle orifice.

22. An apparatus according to claim 1, characterized in that the supporting elements (11, 12) that hold the front or upper pane of glass (31), resp., at a distance from the other pane of glass (32) engage said pane of glass only in the vicinity of its edge.

23. An apparatus according to claim 1 or 22, characterized in that the distance of the supporting elements (11, 12) for the foremost or the upper pane of glass (31), resp., can be varied from the plane (10) of movement of the panes.

24. An apparatus according to claim 1, characterized in that two rows of supporting elements (11, 12) are provided for the lateral support of the pane of glass (31) that is arranged in front of the plane (10) of movement of the panes, these rows being parallel to the direction of movement of the horizontal conveyor (3, 4, 41) of which at least one can be moved parallel to the plane (10) of movement of the panes transversely to the direction (x) of movement of the panes.

25. An apparatus according to claim 4 and claim 24, characterized in that one row of supporting elements (11) projects only slightly above the set-up plane of the horizontal conveyor (3, 4, 41) and the other row of supporting elements (12) can be adjusted for height above this.

26. An apparatus according to claim 25, characterized in that the supporting elements (11) for the lower edge of the foremost pane of glass (31) can be lowered beneath the set-up plane of the horizontal conveyor (3, 4, 41).

27. An apparatus according to claim 17 and claim 25, characterized in that the horizontal conveyor comprises at least two separately driveable sections (3, 4) that are arranged one behind the other, in that the supporting elements (11, 12), which are used for the major surface of the pane of glass (31) lying at a distance of the plane (10) of movement of the panes, and which are arranged in the first section (3) of the horizontal conveyor can be adjusted separately from those in the second section (4), and in that the first section (3) of the horizontal conveyor, together with its supporting elements (9, 11, 12) for the two panes of glass (31, 32) is moveable in a direction that is perpendicular to the plane (10) of movement of the panes.

28. An apparatus according to claim 27, characterized in that the first section (3) of the horizontal conveyor for the two panes of glass (31, 32) comprises two separate upright conveyors, these being arranged next to each other and parallel to each other, and which can be selected so as to be driveable either separately or commonly and synchronously.

29. An apparatus according to claim 27 or 28 with only a single nozzle (36) or with two nozzles (36, 36a) of which one (36) is arranged at the level of the upright conveyor (7) and is provieded only to produce a strip (67) along the lower edge of the panes of glass (31, 32), characterized in that the nozzles (36, 36a) as viewed in the direction (x) of movement of the panes are arranged subsequently to the second section (4) of the horizontal conveyor, and in that the second section (4) is followed by a third section (41) of the horizontal conveyor.

30. A device according to any of the claims 27 to 29, characterized in that the upright conveyor which is arranged in the last section (41) of the horizontal conveyor, comprises supports (45, 46) gripping the panes of glass (31, 32) without disturbing the lower edge joint formed between them.

## Revendications

1. Dispositif pour la liaison de deux plaques de verre pour former un carreau de verre isolant collé aux bords par l'injection d'un filet d'un adhésif d'abord pâteux, puis se solidifiant et s'adhérant tout le long de la circonférence des bords des deux plaques de verre dans l'interstice entre ces deux plaques soutenues du moins sur une de leurs grandes surfaces et maintenues à distance l'une de l'autre de façon congruente et parallèle l'une à l'autre, avec du moins un injecteur aménagé à un transporteur horizontal pour les deux plaques de verre maintenues à distance, caractérisé en ce que le transporteur horizontal (3, 4, 41) pour supporter les deux plaques de verre (31, 32) est muni d'éléments de support (9, 11, 12) sur une de leurs grandes surfaces, dont les uns définissent un plan, ci-après indiqué comme plan de support par rouleaux (10), tandis que les autres définissent un plan parallèle au premier et qui, individuellement ou en groupes, peuvent être dégagés de la plaque de verre (31) disposée à une certaine distance du plan de support par rouleaux (10) par un dispositif de commande, que l'injecteur (36) - dans le cas de plusieurs injecteurs (36, 36a) du moins un (36) d'entre eux - est mobile de façon parallèle par rapport au plan de support par rouleaux (10) du moins perpendiculairement à la direction de transport (x) du transporteur horizontal (3, 4, 41), et que les orifices de sortie (53, 54) de chaque injecteur (36, 36a) est muni d'une pièce d'écartement (55) qui l'avance et se plonge dans l'interstice entre les deux plaques de verre (31, 32) et les maintenant à une certaine distance.

2. Dispositif selon la revendication 1,₋caractérisé en ce que les éléments de support du transporteur horizontal sont disposés de telle manière qu'ils définissent un plan de support par rouleaux horizontal et un deuxième plan parallèle disposé au-dessus de celui-ci.

3. Dispositif selon la revendication 2, caractérisé en ce qu'au-dessus du plan de support par rouleaux un dispositif d'aspiration est prévu qui est mobile parallèlement et perpendiculairement au plan de support par rouleaux et qui peut être posé sur la plaque de verre supérieure.

4. Dispositif selon la revendication 1, caractérisé en ce que les éléments de support (9, 11, 12) du transporteur horizontal (3, 4, 41) sont disposés de telle manière qu'ils définissent un plan de support par rouleaux (10) vertical ou - de préférence - approximativement vertical et un deuxième plan se trouvant devant eux et parallèle par rapport à eux et que le transporteur horizontal comprend un transporteur de mise en place (7) avec un plan de mise en place disposé perpendiculairement par rapport au plan de support par rouleaux (10), sur lequel les plaques de verre (31, 32) se reposent sur leur bord inférieur.

5. Dispositif selon la revendication 4, caractérisé en ce que le transporteur horizontal (4, 41) au-dessus du transporteur de mise en place (7) a du moins un transporteur auxiliaire (70a, 70b) qui peut être commandé de façon synchrone, qui est destiné à attaquer le bord arrière, resp. avant des plaques de verre (31, 32) ou les grandes surfaces extérieures des plaques de verre (31, 32).

6. Dispositif selon la revendication 5, caractérisé en ce que le transporteur auxiliaire (70a, 70b) est composé de deux transporteurs à aspiration opposées disposés des deux côtés du plan de support par rouleaux (10).

7. Dispositif selon la revendication 5 ou 6, caractérisé en ce qu'un transporteur auxiliaire (70a, 70b) vu dans la direction du transport (x) est prévu avant et un deuxième transporteur auxiliaire (70a, 70b) après la voie de mouvement (35) de l'injecteur (36) mobile perpendiculairement par rapport à la direction de transport (x).

8. Dispositif selon l'une des revendications précédentes, caractérisé en ce que les éléments de support (9, 11, 12) pour le transport des plaques de verre (31, 32) peuvent être commandés.

9. Dispositif selon l'une des revendications précédentes, caractérisé en ce que les éléments de support (11, 12) pour les plaques de verre (31) disposées à une certaine distance du plan de support par rouleaux (10) sont des galets, qui plongent dans l'interstice entre les deux plaques de verre (31, 32).

10. Dispositif selon l'une des revendications précédentes, caractérisé en ce que des éléments presseurs (57, 58), plus particulièrement des galets, sont prévus des deux côtés de la pièce d'écartement (55)_{:}

11. Dispositif selon la revendication 10, caractérisé en ce que les éléments presseurs (57, 58) peuvent être rapprochés ou écartés par une unité pneumatique piston-vérin (61, 62, 63).

12. Dispositif selon la revendication 11, caractérisé en ce que le piston (61) de l'unité piston-vérin est relié à, respectivement aux éléments presseurs (57) d'un côté et le vérin (62) à, respectivement aux, éléments presseurs (58) de l'autre côté du plan de support par rouleaux (10).

13. Dispositif selon la revendication 1, caractérisé en ce que l'injecteur (36, 36a) et la pièce d'écartement (55) qui l'avance sont disposés sur un support commun (50).

14. Dispositif selon la revendication 1, caractérisé en ce que l'injecteur (36, 36a) est lui-même la pièce d'écartement.

15. Dispositif selon la revendication 1, caractérisé en ce que la pièce d'écartement (55) consiste du moins à un de ses flancs d'une matière synthétique à faible coefficient de friction.

16. Dispositif selon la revendication 1, caractérisé en ce que l'orifice (les orifices) de sortie (53, 54) des injecteurs (36, 36a) qui plongent dans l'interstice entre les deux plaques de verre (31, 32) sont dirigés en sens opposé par rapport aux plaques de verre (31, 32).

17. Dispositif selon la revendication 1, caractérisé en ce que l'injecteur mobile (36) est pivotable de 90° chaque fois autour d'un axe perpendiculaire (37) par rapport au plan de support par rouleaux (10).

18. Dispositif selon la revendication 10, 13 et 17, caractérisé en ce que l'injecteur mobile (36), la pièce d'écartement (55) disposé séparément le cas échéant et les éléments presseurs (57, 58) sont placés sur un support commun (50) et peuvent être déplacés et pivoter ensemble avec celui-ci.

19. Dispositif selon la revendication 1, caractérisé en ce que l'injecteur mobile (36, 36a) possède deux orifices de sortie (53, 54) l'un très proche de l'autre.

20. Dispositif selon la revendication 19, caractérisé en ce que les deux canaux d'alimentation (51, 52) dans l'injecteur (36) et débouchant dans les deux orifices de sortie (53, 54) s'approchent de façon oblique.

21. Dispositif selon la revendication 1 ou 6, caractérisé en ce que l'injecteur (36, 36a) est muni de deux canaux d'alimentation débouchant dans un orifice de sortie d'injecteur commun.

22. Dispositif selon la revendication 1, caractérisé en ce que les éléments de support (11, 12) qui maintiennent la plaque de verre (31) avant, respectivement supérieure, à une certaine distance de l'autre plaque de verre (32), la touche seulement près du bord.

23. Dispositif selon la revendication 1 ou 22, caractérisé en ce que la distance des éléments de support (11, 12) pour la plaque de verre (31) avant, respectivement supérieure du plan de support par rouleaux (10), peut être modifiée.

24. Dispositif selon la revendication 1, caractérisé en ce que deux rangées d'éléments de support (11, 12) parallèles à la direction de transport du transporteur horizontal (3, 4, 41) sont prévues pour le support latéral de la plaque de verre (31) disposée avant le plan de support par rouleaux (10), dont du moins une peut être déplacée dans le sens parallèle et perpendiculaire à la direction de transport (x).

25. Dispositif selon la revendication 1 et 24, caractérisé en ce qu'une rangée d'éléments de support (11) ne dépasse que légèrement le plan de mise en place du transporteur horizontal (3, 4, 41) et que l'autre rangée d'éléments de support (12) est disposée au-dessus de celui-ci et peut être déplacée en hauteur.

26. Dispositif selon la revendication 25, caractérisé en ce que les éléments de support (11) pour le bord inférieur de la plaque de verre avant (31) peuvent être abaissés au-dessous du plan de mise en place du transporteur horizontal (3, 4, 41).

27. Dispositif selon la revendication 17 et 25, caractérisé en ce que le transporteur horizontal comprend du moins deux sections (3, 4) disposées l'une après l'autre qui peuvent être commandées séparément, que les éléments de support (11, 12) disposés dans la première section (3) du transporteur horizontal pour la grande surface de la plaque de verre (31) disposée à une certaine distance du plan de support par rouleaux (10) sont réglables séparément de ceux dans la deuxième section (4), et que la première section (3) du transporteur horizontal ensemble avec ses éléments de support (9, 11, 12) pour les deux plaques de verre (31, 32) peut être déplacée dans un sens perpendiculaire au plan de support par rouleaux (10).

28. Dispositif selon la revendication 27, caractérisé en ce que la première section (3) du transporteur horizontal pour les deux plaques de verre (31, 32) possède deux transporteurs de mise en place séparés, disposés l'un en parallèle par rapport de l'autre, à commande synchrone séparée, respectivement simultanée.

29. Dispositif selon la revendication 27 ou 28, équipé d'un seul injecteur (36) ou de deux injecteurs (36, 36a) dont un (36) disposé à la hauteur du transporteur de mise en place (7) et seulement prévu pour produire un filet (67) le long du bord inférieur des plaques de verre (31, 32), caractérisé en ce que les injecteurs (36, 36a), vu dans le sens de transport (x), sont disposés en ligne avec la deuxième section (4) du transporteur horizontal et qu'une troisième section (41) du transporteur horizontal s'aligne.

30. Dispositif selon l'une des revendications 27 à 29, caractérisé en ce que la dernière section (41) du transporteur horizontal possède des supports (45, 46) qui s'engagent au-dessous des plaques de verre (31, 32) en ménageant la jointure de bord qui s'est formée entre celles-ci.
